# EUROPÄISCHE PATENTSCHRIFT

(11) **EP 0 781 179 B1**
(45) Veröffentlichungstag und Bekanntmachung des Hinweises auf die Patenterteilung: **31.03.1999**
(21) Anmeldenummer: 95929769.8
(22) Anmeldetag: 07.09.1995
(51) Int. Cl.: B22C 9/10, B22C 9/12

(54) **VORRICHTUNG ZUM EINLEGEN EINES TEILS IN EINEN ZU EINEM KERNPAKET ZU ERGÄNZENDEN GIESSEREIKERN**
DEVICE FOR INSERTING A PART INTO A FOUNDRY CORE TO FORM A CORE ASSEMBLY
DISPOSITIF PERMETTANT D'INSERER UNE PIECE DANS UN NOYAU DE FONDERIE A COMPLETER POUR EN FAIRE UN PAQUET DE NOYAUX

(30) Priorität: 12.09.1994 DE 4432323; 24.09.1994 DE 4434193
(43) Veröffentlichungstag der Anmeldung: 02.07.1997
(73) Patentinhaber: Hottinger Maschinenbau GmbH, 68219 Mannheim (DE)
(72) Erfinder: LANDUA, Werner, D-68219 Mannheim (DE); PICHLER, Werner, D-68782 Brühl (DE)
(74) Vertreter: Naumann, Ulrich, Dr.-Ing.
(86) Internationale Anmeldenummer: DE9501217
(87) Internationale Veröffentlichungsnummer: WO9608327

(56) Entgegenhaltungen:
- WO-A-84/04061
- DE-A- 2 304 564
- DE-C- 4 334 857

## Beschreibung

Die Erfindung betrifft eine Vorrichtung gemäß Oberbegriff des Patentanspruches 1.

Vorrichtungen zum Herstellen von Kernpaketen sind bereits aus zahlreichen Druckschriften bekannt. Lediglich beispielhaft wird hier auf die DE-OS 23 04 564 verwiesen. Aus der Praxis ist es weiter bekannt, die zu einem Kernpaket zu verbindenden Kerne in einer Fertigungslinie mit mehreren Kernschießmaschinen bzw. Schießstationen zu fertigen, wobei das Kernpaket an jeder Schießstation um einen weiteren Kern ergänzt wird. Dazu werden die Kerne auf einem die einzelnen Schießstationen durchlaufenden Transferteil abgelegt, wobei dieses Transferteil meist gleichzeitig als Werkzeugunterteil der ersten Schießstation dient.

Grundsätzlich handelt es sich hier um eine Vorrichtung zum Einlegen jedweder Teile in bzw. auf einen Gießereikern, wobei das Teil bzw. die Teile gemeinsam mit den Gießereikernen zu einem Kernpaket paketiert wird bzw. werden. Folglich werden hier Teile eingelegt, die zumindest ganz überwiegend nicht aus geschossenem Kernsand bestehen. Die hier in Rede stehende Vorrichtung wird nachfolgend jedoch lediglich beispielhaft und zum besseren Verständnis anhand von Teilen erörtert, die als sog. Siebeinlagen bzw. Erstarrungssiebe in einen Gießereikern eingelegt bzw. auf einen Gießereikern aufgelegt werden.

In der Praxis hat es sich als vorteilhaft erwiesen, das Kernpaket in einem unteren Bereich mit einer Siebeinlage bzw. einem sog. Erstarrungssieb zu versehen, durch welches das geschmolzene Metall hindurchgegossen und von unten in dem Kernpaket hochsteigen und somit die Form füllen kann. Mit anderen Worten wird das geschmolzene Metall in einen durch die einzelnen Kerne gebildeten Kanal hineingegossen, bis es im unteren Bereich, vorzugsweise am untersten Kern, auf die Siebeinlage trifft. Nach Durchdringen der Siebeinlage kann das geschmolzene Metall im Kernpaket allmählich nach oben steigen und die Konturen des Kernpaketes allmählich ausfüllen. Bei der Siebeinlage handelt es sich in der Regel um ein geflochtenes, feinmaschiges Sieb, welches aus einem Draht mit einem Durchmesser von etwa 0,5 mm hergestellt ist. Das Sieb hat insgesamt einen Durchmesser von etwa 6 cm und weist eine Maschenweite von 2 mm auf. Insgesamt hat das Sieb eine Dicke von etwa 1,3 mm, wobei es sich hier lediglich um eine beispielhafte Ausgestaltung handelt.

Zur Fixierung des Siebes weist meist der untere Kern eine entsprechende Randausnehmung im Bereich des Gießkanals auf, in die das Sieb - bislang - per Hand engelegt wird. Sofern das Sieb in den unteren Kern einzulegen ist, muß das Einlegen per Hand nach der ersten Schießstation erfolgen. Will man die geschossenen - unteren - Kerne nicht von dem Transferteil nehmen, so muß die Bedienungsperson das Sieb zwischen der ersten und der zweiten Schießstation einlegen, wozu auf jeden Fall der Bereich zwischen der ersten und zweiten Schießstation frei zugänglich sein muß. Abgesehen von hier erforderlichen Vorkehrungen zur Vermeidung von Arbeitsunfällen ist das Einlegen des Siebes von Hand nicht nur mühsam, sondern auch stets fehlerbehaftet. Im übrigen lassen sich aufgrund der hier bislang erforderlich gewesenen manuellen Tätigkeit Taktzeiten nur bedingt bzw. kaum verringern.

Aus der WO-A-84 04061 ist für sich gesehen ein Manipulator zur Handhabung von Teilen an einer Kernschießmaschine bekannt, wobei es dort um die Handhabung auszutauschender Kernschießmasken geht. Jedenfalls handelt es sich bei den zu handhabenden Teilen um Werkzeuge und nicht etwa um Teile zum Einlegen in einen zu paketierenden Gießereikern.

Der vorliegenden Erfindung liegt nun die Aufgabe zugrunde, eine Vorrichtung zum Einlegen eines Teils in einen zu einem Kempaket zu ergänzenden Gießereikem anzugeben, mit der eine vollautomatische Handhabung des einzulegenden Teils und somit eine vollautomatische Kernpaketierung möglich ist.

Die erfindungsgemäße Vorrichtung löst die voranstehende Aufgabe durch die Merkmale des Patentanspruches 1.

Erfindungsgemäß ist zunächst erkannt worden, daß das Einlegen des Erstarrungssiebes - wie der übrige Kernschieß- und Paketierungsprozeß - automatisch bzw. vollautomatisch zu erfolgen hat. Dazu wird das Sieb bzw. das bereitzustellende und einzulegende Teil in einem Magazin bereitgestellt. Ein Manipulator dient zur Aufnahme des Teils aus dem Magazin und zur Abgabe des Teils an den Gießereikern. Schließlich ist eine Transfereinrichtung vorgesehen, die zum Verfahren des Manipulators zwischen dem Magazin bzw. der Entnahmestation des Magazins und dem Gießereikern bzw. der Abgabestation des Manipulators, dient. Mit anderen Worten wird das einzulegende Teil in einer beigeordneten Einheit bereitgestellt und dem Produktionsprozeß zwischen zwei Kernschießstationen zugeführt. Der Einsatz einer Bedienungsperson ist - bis auf den Austausch bzw. das Nachfüllen eines Magazins - nicht mehr erforderlich.

Hinsichtlich des die Teile tragenden Magazins ist es von Vorteil, wenn dieses einen vorzugsweise vertikal angeordneten Behälter für die Teile aufweist. Unterhalb des Behälters ist eine von unten in den Behälter einfahrbare, die Teile in eine Abgabeposition anhebende Hubeinrichtung vorgesehen, so daß die Teile bishin zum letzten Teil durch den Behälter hindurch nach oben in die Abgabeposition angehoben werden. Die Hubeinrichtung ist in weiter vorteilhafter Weise als Hubspindel mit einem die Teile tragenden bzw. hebenden Hubteller ausgeführt, wobei der Hubteller vorzugsweise einen geringeren Durchmesser als die Teile aufweist.

Um nun sicherzustellen, daß sich in der Abgabeposition, d.h. am oberen Ende des Behälters bzw. oberhalb des Behälters, auch tatsächlich ein Teil befindet, ist in weiter vorteilhafter Weise in der Abgabeposition ein Sensor zum Feststellen der Anwesenheit eines Teils vorgesehen. Dieser Sensor dient vor allem zur Steuerung der Hubeinrichtung, so daß die Hubspindel nach Entnahme eines Teils aktiviert wird, so daß das darunter liegende Teil in die Abgabeposition gehoben wird. Der Sensor könnte in weiter vorteilhafter Weise als Lichttaster ausgeführt sein. Induktive, kapazitive oder auch nach dem Wirbelstromprinzip arbeitende Sensoren kämen hier je nach Material der Teile ebenfalls in Frage.

Bei kreissymmetrischen Teilen ist es von ganz besonderem Vorteil, wenn der Behälter als im Querschnitt kreisförmige Röhre ausgeführt ist. Diese Röhre könnte dann wiederum von einem Halter zumindest teilweise umgriffen sein, wobei die Röhre zum Ergreifen und Herausschieben aus dem Halter zugänglich sein muß. Da die Hubspindel mit dem Hubteller von unten in die Röhre einfährt, könnte die Röhre am unteren Ende einen Innenrand aufweisen, der ein Herausfallen der Teile verhindert. Ebenso könnte die Röhre durch ein besonderes Abschlußteil geschlossen sein, welches sich durch Betätigen der Hubspindel bzw. durch den Hubteller in die Röhre hineindrücken läßt. Hinsichtlich des zu verwendenden Materials ist es schließlich von ganz besonderem Vorteil, wenn der Behälter aus recyceltem bzw. recycelfähigem Kunststoff oder Karton hergestellt ist. Insoweit ist anfallender Sondermüll wirksam vermieden.

Wie bereits zuvor erwähnt, dient der Manipulator einerseits zum Aufnehmen und andererseits zum Abgeben der Teile. Im konkreten könnte der Manipulator eine besondere Aufnahmeeinrichtung zur Aufnahme des Teils aus dem Magazin und eine Hubeinrichtung zum Heben des Teils vom Magazin und Senken des Teils auf den Gießereikern umfassen. Ebenso könnte dem Manipulator ein weiterer Sensor zur Detektion eines aufgenommenen Teils zugeordnet sein, so daß vor dem Verfahren des Manipulators sichergestellt ist, daß die Aufnahmeeinrichtung auch tatsächlich ein Teil hält. Dieser Sensor könnte wie der der Abgabestation des Magazins zugeordnete Sensor als Lichttaster ausgeführt sein. Ebenso käme ein induktiver, kapazitiver oder auch nach dem Wirbelstromprinzip arbeitender Sensor - je nach Material der zu handhabenden Teile - in Frage.

Handelt es sich bei den zu handhabenden Teilen um magnetische Teile, so könnte die Aufnahmeeinrichtung neben einem Aufnahmeteller zum positionierten Aufnehmen des Teils einen vorzugsweise mittig ausgebildeten Haltemagneten aufweisen. Ebenso könnten auch andere in einer Ebene liegende Magnete vorgesehen sein. Im Falle zweier Magnete könnten diese um eine Drehachse der Aufnahmeeinrichtung einander gegenüberliegend angeordnet sein. Selbstverständlich könnten statt des Haltemagneten - je nach Beschaffenheit des zu hebenden Teils - auch andere Halteeinrichtungen vorgesehen sein. Neben einem mechanischen Greifer könnte auch eine Saugeinrichtung Verwendung finden.

Der zuvor vorgeschlagene Haltemagnet könnte als Permanentmagnet oder als EIektromagnet ausgeführt sein. Im Falle der Verwendung eines Elektromagneten könnte das Loslassen der Teile schlicht und einfach durch Deaktivierung des Magneten erfolgen. So ließe sich bspw. ein mit Gleichstrom zu speisender Elektromagnet verwenden, dessen Speisespannung derart gering ausgelgt wird, daß er gerade ein Teil- und nur ein einziges Teil - heben kann. Ist dieses Teil einmal aufgenommen bzw. abgehoben, so wird die volle Betriebsspannung angelegt, so daß das Teil während des Transfers sicher gehalten ist.

Jedenfalls ist es von weiterem Vorteil, wenn der Haltemagnet außerhalb, vorzugsweise oberhalb der Ebene des Aufnahmetellers liegt und vom Aufnahmeteller derart beabstandet ist, daß bei Kontaktierung der Teile bzw. des oberen Teils durch den Aufnahmeteller lediglich ein einziges Teil "haftet" und abhebbar ist. Insbesondere bei Verwendung eines Permanentmagneten ist der Abstand zwischen dem Haltemagneten und dem Teil - durch Beabstandung zu dem Aufnahmeteller - derart ausgelegt, daß ein Teil gerade anhaftet, das Anhaften eines darunterliegenden zweiten Teils jedoch mit Sicherheit ausgeschlossen ist.

Hinsichtlich der besonderen Ausgestaltung der Halteeinrichtung ist es von weiterem Vorteil, wenn der Aufnahmeteller gemeinsam mit dem Haltemagneten nachgiebig und dabei federkraftbeaufschlagt gegen die Teile drückbar ist. Aufgrund dieser Ausgestaltung läßt sich die Halteeinrichtung über die Hubeinrichtung des Manipulators bis zum völligen Kontakt auf die Teile auffahren, wobei eine Zerstörung der Teile durch Rückfedern der Halteeinrichtung bzw. des Aufnahmetellers vermieden ist. Gemeinsam mit dem Aufnahmeteller federt auch der Haltemagnet zurück, so daß der vorgegebene bzw. eingestellte Abstand zwischen dem Haltemagneten und dem Teil dabei nicht verringert wird. Das Anhaften lediglich eines der aufzunehmenden Teile ist somit auch insoweit gewährleistet.

Der Aufnahmeteller weist in ganz besonders vorteilhafter Weise Eingriffsmittel zur positionsgenauen Kontaktierung des Behälters oder eines darüber angeordneten Zuführstutzens auf. Diese Eingriffsmittel dienen zur quasi Ankopplung des Aufnahmetellers an den Behälter bzw. den Zuführstutzen, so daß das Teil positionsgenau - insbesondere zur späteren Abgabe an den Gießereikern - aufgenommen wird. Eine Justierung beim Ablegen des nun aufgenommenen Teils ist somit nicht erforderlich.

Im Falle der Verwendung eines Elektromagneten läßt sich das aufgenommene und transferierte Teil durch Deaktivierung des Elektromagneten freigeben bzw. kann das Teil bei Deaktivierung des Elektromagneten fallengelassen werden. Im Falle der Verwendung eines Permanentmagneten als Haltemagnet ist es jedoch erforderlich den Haltemagnet zur Deaktivierung soweit zurückzuziehen, daß er auf das bislang gehaltene Teil keine Haltekraft mehr ausübt. Dazu könnten konkret Rückziehmittel zum Entfernen des Haltemagneten von dem Aufnahmeteller vorgesehen sein. Diese Rückziehmittel könnten wiederum als vorzugsweise pneumatisch arbeitende Zylinder-Kolben-Anordnung ausgeführt sein, so daß der Haltemagnet zum Ablegen des Teils mittels der Zylinder-Kolben-Anordnung zurückgezogen, d.h. von dem Teil entfernt wird.

Nun ist es üblich, daß an einer Kernschießstation oft mehrere, vorzugsweise zwei Sandformen bzw. Gießereikerne geschossen und auf die Transferteile abgelegt werden. Entsprechend ist es von ganz besonderem Vorteil, wenn mindestens zwei voneinander beabstandete Behälter vorgesehen sind, die vorzugsweise entsprechend dem Abstand der Gießereikerne positioniert sind. Diese beiden Behälter können linear nebeneinander - parallel zur eigentlichen Fertigungsstraße der Gießereikerne - angeordnet sein. Ebenso wäre es denkbar, mehrere Behälter im Sinne eines Revolvermagazins anzuordnen.

Die Anordnung der Behälter im Sinne eines Revolvermagazins hätte den großen Vorteil, daß zahlreiche Teile - möglicherweise auch unterschiedliche Teile - bereitstellbar sind. Sind dann - wie bereits zuvor erwähnt - jeweils zwei nebeneinander positionierte Gießereikerne mit jeweils einem Teil zu bestücken, so könnten die Behälter des Magazins um eine Drehachse paarweise einander gegenüberliegend angeordnet sein, so daß je zwei einander gegenüberliegende Magazine den gleichen Abstand zueinander haben, wie die auf dem Transferteil positionierten Gießereikerne. Insoweit wäre ein gleichzeitiges lineares Zustellen der Teile ohne weitere Positionierung möglich. So läßt sich bspw. ein Magazin mit acht Behältern realisieren, wobei jeweils zwei Behälter einander diametral gegenüberliegen.

Hinsichtlich einer konkreten Ausgestaltung des Magazins ist es von Vorteil, wenn die Behälter mittels eines sog. Rundschalttisches unter einer feststehenden Brücke oder innerhalb eines Gehäuses verfahrbar und unter einem in die Brücke bzw. in dem Gehäuse am oberen Ende eingesetzten, sich zur Aufnahmeeinrichtung hin erstreckenden Zuführstutzen positionierbar sind. Die Teile könnten dann - mittels des Hubtellers - durch Ausnehmungen in der Brücke bzw. durch den Zuführstutzen hindurchschiebbar bzw. hebbar sein. Der Zuführstutzen selbst würde dann die Abgabestation bilden die wiederum durch den zuvor erwähnten Sensor bzw. Lichttaster überwacht ist.

Entsprechend der Ausgestaltung des Magazins könnte nun auch der Manipulator - zum gleichzeitigen Transferieren bspw. zweier Teile - zwei der zuvor erörterten Aufnahmeeinrichtungen aufweisen. Diese Aufnahmeeinrichtungen wären dann entsprechend der Position der paarweise einander gegenüberliegenden Behälter angeordnet. Diese beiden Aufnahmeinrichtungen könnten über einen Steg fest miteinander verbunden sein, wobei die zum Anheben und Senken des Manipulators dienende Hubeinrichtung vorzugsweise mittig den Steg tragen könnte. Im Bedarfsfalle könnte hier eine Drehverbindung vorgesehen sein, so daß die Aufnahmeeinrichtungen um eine vertikale Achse schwenkbar sind. Hier könnte eine Anpassung an die exakte Position bzw. Winkelposition der zu bestückenden Gießereikerne stattfinden.

Schließlich ist es im Rahmen einer besonderen Ausgestaltung der Transfereinrichtung von Vorteil, wenn diese eine vorzugsweise lineare Führungseinheit umfaßt. An diese lineare Führungseinheit könnte die Hubeinrichtung des Manipulators - starr oder beweglich - angelenkt sein. Die lineare Führungseinheit könnte wiederum einen kolbenstangenlosen Linearzylinder aufweisen, der sich zum linearen Verfahren des Manipulators ganz besonders eignet.

In ganz besonders vorteilhafter Weise handelt es sich bei den einzusetzenden Teilen um Siebe, die als Gießhilfen für das einzugießende geschmolzene Metall dienen. Diese Siebe werden auch als Erstarrungssiebe bezeichnet und in eine vorzugsweise im unteren Gießereikern eines Kernpakets ausgebildete Ausnehmung eingesetzt. Die nachfolgende Figurenbeschreibung bezieht sich ausschließlich auf das Einsetzen dieser sog. Erstarrungssiebe in den unteren Gießereikern eines Kernpakets.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt
- Fig. 1: in einer schematischen Darstellung ein Ausführungsbeispiel einer erfindungsgemäßen Vorrichtung zwischen zwei Kernschießstationen,
- Fig. 2: in einer schematischen Vorderansicht, geschnitten, ein konkretes Ausführungsbeispiel einer erfindungsgemäßen Vorrichtung im Detail und
- Fig. 3: in einer schematischen Schnittdarstellung, teilweise vergrößert, den Manipulator und einen Behälter des Magazins der Vorrichtung aus Fig. 2.

Fig. 1 zeigt in einer schematischen Darstellung ein Ausführungsbeispiel einer erfindungsgemäßen Vorrichtung zum Einlegen eines Teils in einen zu einem Kernpaket zu ergänzenden Gießereikern 1, und zwar zwischen zwei Kernschießstationen 2 bzw. Kernschießmaschinen. Die beiden Gießereikerne 1 befinden sich auf einem Transferteil 3, wobei es sich hier um das Werkzeugunterteil aus der ersten Kernschießstation 2 handeln kann. Auf dem Transferteil 3 befinden sich gleichzeitig zwei Gießereikerne 1, die gleichzeitig geschossen worden sind. Die Gießereikerne 1 weisen eine Öffnung 4 für das später in das komplette Kernpaket einzugießende geschmolzene Metall auf, wobei der jeweils unterste Gießereikern 1 eine Randausnehmung 5 zum Einlegen des Teils bzw. - im hier vorliegenden Falle - des Siebes 6 aufweist. Diese Randausnehmung 5 ist in Fig. 1 lediglich angedeutet.

Die Fig. 2 und 3 zeigen besonders deutlich, daß ein Magazin 7 zum Bereitstellen des Siebes 6, ein Manipulator 8 zur Aufnahme des Siebes 6 aus dem Magazin 7 und zur Abgabe des Siebes 6 an den Gießereikern 1 und eine Transfereinrichtung 9 zum Verfahren des Manipulators 8 zwischen dem Magazin 7 und den Gießereikernen 1 vorgesehen sind.

Das Magazin 7 weist gemäß den Darstellungen in den Fig. 2 und 3 einen vertikal angeordneten Behälter 10 für die Siebe 6 und eine von unten in den Behälter 10 einfahrbare, die Siebe 6 in eine Abgabeposition 11 anhebende Hubeinrichtung 12 auf. Die Hubeinrichtung 12 umfaßt wiederum eine Hubspindel 13 mit einem die Siebe 6 tragenden bzw. hebenden Hubteller 14.

In der Abgabeposition 11, d.h. am oberen Ende des Behälters 10 bzw. über dem Behälter 10, ist ein Sensor 15 zum Feststellen der Anwesenheit eines Siebes 6 vorgesehen. Dieser Sensor 15 dient zur Steuerung der Hubeinrichtung 12. Im hier vorliegenden Falle ist der Sensor 15 als Lichttaster ausgeführt und detektiert von der Seite her durch eine in einem Zuführstutzen 16 vorgesehene Öffnung hindurch.

Die Fig. 1 bis 3 zeigen gemeinsam, daß der Behälter 10 als Röhre ausgeführt ist. Gemäß den Darstellungen in den Fig. 2 und 3 ist der Behälter 10 teilweise von einem Halter 17 umgriffen bzw. in diesen hineingeschoben. Zum Herausnehmen ist der Behälter 10 bzw. die Röhre einfach zugänglich. Im hier vorliegenden Falle ist der Behälter 10 aus Karton hergestellt, so daß insoweit umweltbelastende Abfälle vermieden sind.

Gemäß der Detaildarstellung in Fig. 3 weist der Manipulator 8 eine Aufnahmeeinrichtung 18 zur Aufnahme des Siebes 6 aus dem Magazin 7 und eine Hubeinrichtung 19 zum Heben des Siebes 6 vom Magazin 7 und zum Senken des Siebes 6 auf den Gießereikern 1 auf. Auch der Manipulator 8 könnte wiederum einen in den Fig. nicht gezeigten Sensor zur Detektion eines aufgenommenen Siebes 6 aufweisen. Dieser Sensor wäre dann in vorteilhafter Weise als induktiver Sensor ausgeführt, wobei hier ebenso kapazitive, nach dem Wirbelstromprinzip arbeitende oder gar optische Sensoren denkbar sind.

Bei dem in den Fig. gewählten Ausführungsbeispiel sind die Siebe 6 aus magnetischem Material hergestellt. Entsprechend weist die Aufnahmeeinrichtung 18 einen Aufnahmeteller 20 und einen mittig dem Aufnahmeteller 20 zugeordneten Haltemagneten 21 auf, wobei es sich hier um zwei Permanentmagnete handelt, die oberhalb der Ebene des Aufnahmetellers 20 liegen und hintereinander angeordnet und somit in der Figur nicht gemeinsam sichtbar sind. Der Haltemagnet 21 ist vom Aufnahmeteller 20 derart beabstandet, daß bei Kontaktierung eines jeweils obersten Siebes 6 durch den Aufnahmeteller 20 lediglich ein einziges Sieb 6 abhebbar ist.

Fig. 3 läßt des weiteren erkennen, daß der Aufnahmeteller 20 gemeinsam mit dem Haltemagneten 21 nachgiebig und dabei federkraftbeaufschlagt gegen die Siebe 6 im Magazin 7 drückbar ist. Dazu sind komprimierbare Federn 22 vorgesehen, die im Bereich einer Führung zwischen dem Aufnahmeteller 20 und einer Aufnahme 23 wirken. Des weiteren läßt Fig. 3 erkennen, daß der Aufnahmeteller 20 Eingriffsmittel 24 zum positionsgenauen Kontaktieren des Behälters 10 oder des darüber angeordneten Zuführstutzens 16 aufweist. Ein weiteres umständliches Positionieren des Aufnahmetellers 20 ist somit nicht erforderlich.

Damit nun ein aufgenommenes Sieb 6 mit einfachen Mitteln wieder abgelegt werden kann, weist die Aufnahmeeinrichtung 18 Rückziehmittel 25 zum Entfernen des HaItemagneten 21 von dem Aufnahmeteller 20 auf. Die Rückziehmittel sind als pneumatisch arbeitende Zylinder-Kolben-Anordnung ausgeführt.

Bei dem in den Fig. dargestellten - konkreten - Ausführungsbeispiel weist das Magazin 7 insgesamt acht Behälter 10 auf, die im Sinne eines Revolvermagazins um eine gemeinsame Drehachse 26 herum angeordnet sind. Dabei ist wesentlich, daß sich die Behälter 10 jeweils diametral gegenüberliegen, wobei je zwei einander gegenüberliegende Behälter 10 den gleichen Abstand zueinander haben, wie die positionierten Gießereikerne 1. Hierzu wird insbesondere auf die Darstellung in Fig. 1 verwiesen.

Fig. 2 läßt erkennen, daß die Behälter 10 mittels eines Rundschalttisches 27 unter einer feststehenden Brücke 28 bzw. in einem Maschinengestell 29 verfahrbar sind. Unter dem in die Brücke 28 eingesetzten, sich zur Aufnahmeeinrichtung 18 hin erstreckenden Zuführstutzen 16 sind die Behälter 10 exakt positionierbar, wobei die Siebe 6 durch Ausnehmungen in der Brücke 28 bzw. durch die Zuführstutzen 16 in die Abgabeposition 11 hindurchschiebbar sind. Wie bereits zuvor erwähnt, ist der Sensor 15 jeweils dem Zuführstutzen 16 zugeordnet.

Entsprechend dem Erfordernis eines gleichzeitigen Transfers zweier Siebe 6 weist der Manipulator 8 zwei Aufnahmeeinrichtungen 18 auf. Diese Aufnahmeeinrichtungen 18 sind entsprechend der Position der paarweise einander gegenüberliegenden Behälter 10 angeordnet bzw. entsprechend zueinander beabstandet. Die Aufnahmeeinrichtungen 18 sind über einen Steg 30 fest miteinander verbunden, wobei die Hubeinrichtung 19 den Steg 30 mittig trägt.

In Fig. 2 ist schematisch angedeutet, daß die Transfereinrichtung 9 eine lineare Führungseinheit 31 umfaßt, an die die Hubeinrichtung 19 des Manipulators 8 angelenkt ist. Die lineare Führungseinheit 31 umfaßt im hier gewählten Ausführungsbeispiel einen kolbenstangenlosen Linearzylinder.

## Patentansprüche

1. Vorrichtung zum Einlegen eines Teils (6) in einen zu einem Kernpaket zu ergänzenden Gießereikern (1) zwischen zwei Kernschießstationen (2),
**dadurch gekennzeichnet**, daß ein Magazin (7) zum Bereitstellen des Teils (6), ein Manipulator (8) zur Aufnahme des Teils (6) aus dem Magazin (7) und zur Abgabe des Teils (6) an den Gießereikern (1) und eine Transfereinrichtung (9) zum Verfahren des Manipulators (8) zwischen dem Magazin (7) und dem Gießereikern (1) vorgesehen sind.

2. Vorrichtung nach Anspruch 1, dadurch gekennzeichnet, daß das Magazin (7) einen vorzugsweise vertikal angeordneten Behälter (10) für die Teile (6) und eine von unten in den Behälter (10) einfahrbare, die Teile (6) in eine Abgabeposition (11) anhebende Hubeinrichtung (12) aufweist, wobei die Hubeinrichtung (12) vorzugsweise als Hubspindel (13) mit einem die Teile (6) tragenden bzw. hebenden Hubteller (14) ausgeführt ist.

3. Vorrichtung nach Anspruch 1 oder 2, dadurch gekennzeichnet, daß in der Abgabeposition (11), d.h. am oberen Ende des Behälters (10) bzw. über dem Behälter (10), ein Sensor (15) zum Feststellen der Anwesenheit eines Teils (6) vorgesehen ist und daß der Sensor (15) zur Steuerung der Hubeinrichtung (12) dient, wobei der Sensor (15) vorzugsweise als Lichttaster ausgeführt ist.

4. Vorrichtung nach Anspruch 2 oder 3, dadurch gekennzeichnet, daß der Behälter (10) als Röhre ausgeführt und zumindest teilweise von einem Halter (17) umgriffen ist und wobei der Behälter (10) vorzugsweise aus Kunststoff Karton hergestellt ist.

5. Vorrichtung nach einem der Ansprüche 1 bis 4, dadurch gekennzeichnet, daß der Manipulator (8) eine Aufnahmeeinrichtung (18) zur Aufnahme des Teils (6) aus dem Magazin (7) und eine Hubeinrichtung (19) zum Heben des Teils (6) vom Magazin (7) und Senken des Teils (6) auf den Gießereikern (1) umfaßt.

6. Vorrichtung nach einem der Ansprüche 1 bis 5, dadurch gekennzeichnet, daß der Manipulator (8) einen Sensor (15) zur Detektion eines aufgenommenen Teils (6) umfaßt, der als Lichttaster, induktiv, kapazitiv oder nach dem Wirbelstromprinzip arbeitend ausgeführt ist.

7. Vorrichtung nach Anspruch 5 oder 6, wobei die Teile (6) magnetisch sind, dadurch gekennzeichnet, daß die Aufnahmeeinrichtung (18) einen Aufnahmeteller (20) und einen vorzugsweise mittig ausgebildeten Haltemagneten (21) umfaßt und daß der Haltemagnet (21) bzw. die Haltemagnete außerhalb, vorzugsweise oberhalb der Ebene des Aufnahmetellers (20) liegt bzw. liegen und vom Aufnahmeteller (20) derart beabstandet ist bzw. sind, daß bei Kontaktierung der Teile (6) durch den Aufnahmeteller (20) lediglich ein einziges Teil (6) abhebbar ist und wobei der Aufnahmeteller (20) gemeinsam mit dem Haltemagneten (21) nachgiebig und dabei federkraftbeaufschlagt gegen die Teile (6) drückbar ist und Eingriffsmittel (24) zur positionsgenauen Kontaktierung des Behälters (10) oder eines darüber angeordneten Zuführstutzens (16) aufweist, die auch zur Positionierung des aufgenommenen Teils (6) dienen.

8. Vorrichtung nach Anspruch 7, dadurch gekennzeichnet, daß Rückziehmittel (25) zum Entfernen des Haltemagneten (21) von dem Aufnahmeteller (20) vorgesehen sind und daß die Rückziehmittel (25) als vorzugsweise pneumatisch arbeitende Zylinder-Kolben-Anordnung oder als Kurzhubmagnet ausgeführt sind.

9. Vorrichtung nach einem der Ansprüche 1 bis 8, dadurch gekennzeichnet, daß mindestens zwei voneinander beabstandete Behälter (10) vorgesehen sind und daß die Behälter (10) linear angeordnet und vorzugsweise linear verfahrbar sind, wobei mehrere Behälter (10) im Sinne eines Revolvermagazins angeordnet sind und mehrere Revolvermagazine nebeneinander derart angeordnet sein können, daß je zwei miteinander korrespondierende Behälter (10) der Revolvermagazine den gleichen Abstand zueinander aufweisen wie die zu bestückenden Gießereikerne.

10. Vorrichtung nach Anspruch 9, wobei je zwei nebeneinander positionierte Gießereikerne (1) mit einem Teil (6) zu bestücken sind, dadurch gekennzeichnet, daß die Behälter (10) um eine Drehachse (26) paarweise einander gegenüberliegend angeordnet sind und daß je zwei einander gegenüberliegende Behälter (10) den gleichen Abstand zueinander haben, wie die positionierten Gießereikerne (1), wobei vorzugsweise je acht Behälter (10) vorgesehen sind.

11. Vorrichtung nach Anspruch 9 oder 10, dadurch gekennzeichnet, daß die Behälter (10) mittels eines Rundschalttisches (27) unter einer feststehenden Brücke (28) verfahrbar und unter einem in die Brücke (28) eingesetzten, sich zur Aufnahmeeinrichtung (18) hin erstreckenden Zuführstutzen (16) positionierbar sind und daß die Teile (6) durch Ausnehmungen in der Brücke (28) bzw. durch den Zuführstutzen (16) hindurchschiebbar sind, wobei der Sensor (15) vorzugsweise dem Zuführstutzen (16) zugeordnet ist.

12. Vorrichtung nach einem der Ansprüche 1 bis 11, dadurch gekennzeichnet, daß der Manipulator (8) zwei Aufnahmeeinrichtungen (18) aufweist und daß die Aufnahmeeinrichtungen (18) entsprechend der Position der paarweise einander gegenüberliegenden Behälter (10) angeordnet sind, wobei die Aufnahmeeinrichtungen (18) über einen Steg (30) fest miteinander verbunden sind und die Hubeinrichtung (19) vorzugsweise mittig den Steg (30) trägt.

13. Vorrichtung nach einem der Ansprüche 1 bis 12, dadurch gekennzeichnet, daß die Transfereinrichtung (9) eine lineare Führungseinheit (31) umfaßt, an die die Hubeinrichtung (19) des Manipulators (8) angelenkt ist und die lineare Führungseinheit (31) einen kolbenstangenlosen Linearzylinder aufweist.

14. Vorrichtung nach einem der Ansprüche 1 bis 13, dadurch gekennzeichnet, daß es sich bei den einzusetzenden Teilen um Siebe (6) handelt, die als sog. Erstarrungssiebe in eine vorzugsweise im untersten Gießereikern (1) eines Kernpakets ausgebildete Ausnehmung (5) einsetzbar ist.

## Claims

1. Apparatus for inserting a component (6) into a foundry core (1), to be completed to form a core assembly, between two core shooting stations (2), characterised in that there are provided a magazine (7) for making available the component (6), a manipulator (8) for receiving the component (6) from the magazine (7) and for delivering the component (6) to the foundry core (1) and a transfer device (9) for displacing the manipulator (8) between the magazine (7) and the foundry core (1).

2. Apparatus according to claim 1, characterised in that the magazine (7) has a preferably vertically arranged container (10) for the components (6) and a lifting device (12) which can be introduced into the container (10) from below and which lifts the components (6) into a delivery position (11), the lifting device (12) preferably being in the form of a lifting spindle (13) having a lifting plate (14) carrying and lifting the components (6).

3. Apparatus according to claim 1 or 2, characterised in that, in the delivery position (11), that is, at the upper end of the container (10) or above the container (10), a sensor (15) is provided for detecting the presence of a component (6) and in that the sensor (15) is used to control the lifting device (12), the sensor (15) preferably being in the form of a light scanner.

4. Apparatus according to claim 2 or 3, characterised in that the container (10) is in the form of a tube and surrounded at least partially by a holder (17), the container (10) preferably being produced from plastics or cardboard.

5. Apparatus according to any one of claims 1 to 4, characterised in that the manipulator (8) comprises a receiving device (18) for receiving the component (6) from the magazine (7) and a lifting device (19) for lifting the component (6) from the magazine (7) and lowering the component (6) onto the foundry core (1).

6. Apparatus according to any one of claims 1 to 5, characterised in that the manipulator (8) comprises a sensor (15) for detecting a received component (6), which sensor is in the form of a light scanner and operates by inductance, capacitance or the eddy current principle.

7. Apparatus according to claim 5 or 6, the components (6) being magnetic, characterised in that the receiving device (18) comprises a receiving plate (20) and a preferably centrally arranged holding magnet (21) and in that the holding magnet (21) or holding magnets is/are outside and preferably above the plane of the receiving plate (20) and is/are at such a distance from the receiving plate (20) that, when the receiving plate (20) comes into contact with the components (6), only a single component (6) can be lifted, it being possible to press the receiving plate (20), together with the holding magnet (21), against the components (6) in a resilient manner and biased by the force of a spring, and the receiving plate (20) having engagement means (24) for precisely positioned contact with the container (10) or a feed tube (16), arranged thereabove, which engagement means (24) are also used for Positioning the received component (6).

8. Apparatus according to claim 7, characterised in that retraction means (25) are provided for removing the holding magnet (21) from the receiving plate (20) and in that the retraction means (25) are in the form of a preferably pneumatically operating cylinder-piston arrangement or in the form of a short-displacement lifting magnet.

9. Apparatus according to any one of claims 1 to 8, characterised in that at least two containers (10) spaced apart from one another are provided and in that the containers (10) are arranged linearly and are preferably linearly displaceable, several containers (10) being arranged in the manner of a revolving magazine and it being possible to arrange several revolving magazines beside one another in such a manner that every two mutually corresponding containers (10) of the revolving magazines have the same spacing from one another as have the foundry cores to be equipped.

10. Apparatus according to claim 9, where every two foundry cores (1) positioned beside one another are to be equipped with a component (6), characterised in that the containers (10) are arranged opposite one another in pairs about an axis of rotation (26) and in that every two containers (10) opposite one another have the same spacing from one another as have the positioned foundry cores (1), eight containers (10) preferably being provided in each instance.

11. Apparatus according to claim 9 or 10, characterised in that the containers (10) are displaceable by means of a rotary indexing table (27) under a stationary bridge (28) and are positionable under a feed tube (16), inserted into the bridge (28) and extending towards the receiving device (18), and in that the components (6) can be pushed through openings in the bridge (28) and through the feed tube (16), the sensor (15) preferably being associated with the feed tube (16).

12. Apparatus according to any one of claims 1 to 11, characterised in that the manipulator (8) has two receiving devices (18) and in that the receiving devices (18) are arranged in accordance with the position of the containers (10) arranged opposite one another in pairs, the receiving devices (18) being securely connected to one another by means of a web (30) and the lifting device (19) carrying the web (30) preferably centrally.

13. Apparatus according to any one of claims 1 to 12, characterised in that the transfer device (9) comprises a linear guide unit (31), to which the lifting device (19) of the manipulator (8) is articulated, and the linear guide unit (31) has a linear cylinder without a piston rod.

14. Apparatus according to anyone of claims 1 to 13, characterised in that the components to be inserted are screens (6) which, as so-called solidification screens, can be inserted into a recess (5) produced preferably in the lowest foundry core (1) of a core assembly.

## Revendications

1. Dispositif permettant d'insérer une pièce dans un noyau de fonderie à compléter pour en faire un paquet de noyaux entre deux postes de tirage de noyaux,
caractérisé en ce que sont prévus un magasin (7) pour la mise à disposition de la piéce (6), un manipulateur (8) pour recevoir la pièce (6) à partir du magasin (7) et pour la livrer au noyau de fonderie (1) et une installation de transfert (9) pour le déplacement du manipulateur (8) entre le magasin (7) et le noyau de fonderie (1).

2. Dispositif suivant la revendication 1, caractérisé en ce que le magasin (7) présente un réservoir (10) disposé de préférence verticalement pour les pièces (6) et une installation de levage (12) pouvant être engagée depuis le bas et soulevant les pièces (6) jusqu'à une position d'évacuation (11) et ayant de préférence la forme d'une tige de levage (13) avec un plateau de levage (14) qui porte ou qui soulève les pièces (6).

3. Dispositif suivant la revendication 1 ou 2, caractérisé en ce que dans la position d'évacuation (11), à savoir à l'extrémité supérieure du réservoir (10) ou encore au-dessus du réservoir (10), est prévu un capteur permettant de constater la présence d'une pièce (6) et en ce que le capteur (15) sert à la commande de l'installation delevage (12), le capteur ayant de préférence la forme d'un capteur à cellule photo-électrique.

4. Dispositif suivant la revendication 2 ou 3, caractérisé en ce que le réservoir (10) a la forme d'un tube et est enserré au moins partiellement par un support (17), et où le réservoir (10) est de préférence fabriqué en matière synthétique ou en carton.

5. Dispositif suivant l'une quelconque des revendications de 1 à 4, caractérisé en ce que le manipulateur (8) comprend un dispositif de réception (18) pour la réception de la pièce (6) en provenance du magasin (7) et une installation de levage (19) pour soulever la pièce (6) depuis le magasin (7) et pour faire descendre la pièce (6) sur le noyau de fonderie (1).

6. Dispositif suivant l'une quelconque des revendications de 1 à 5, caractérisé en ce que le manipulateur (8) comprend un capteur (15) pour la détection d'une pièce reçue, capteur qui peut fonctionner au moyen d'une cellule photo-électrique, par inductance, par le principe capacitif ou des courants de Foucault.

7. Dispositif suivant la revendication 5 ou 6, où les pièces sont magnétiques, caractérisé en ce que le dispositif de réception (18) comprend un plateau de réception (20) et un aimant de retenue (21) de préférence central et en ce que l'aimant de retenue (21) ou les aimants de retenue est ou sont situés de préférence au-dessus du plan du plateau de réception (20) et est ou sont distants du plateau de réception (20) de manière telle que lorsque les pièces (6) viennent en contact avec le plateau de réception (20), une seule pièce (6) peut être soulevée, tandis que le plateau de réception (20), conjointement avec l'aimant de retenue (21) peut être sollicité de manière souple et sous l'action d'une force d'un ressort vers les pièces (6) et présente des moyens de saisie (24) assurant un contact en position exacte avec le réservoir (10) ou avec une tubulure (16) disposée au-dessus du réservoir, moyens de saisie qui servent également au positionnement de la pièce (6) reçue.

8. Dispositif suivant la revendication 7, caractérisé en ce que des moyens de retrait (25) pour retirer l'aimant de retenue (21) du plateau de réception (20) sont prévus et en ce que les moyens de retrait (25) ont la forme d'un ensemble cylindre et piston fonctionnant par voie pneumatique ou d'un aimant à course réduite.

9. Dispositif suivant l'une quelconque des revendications de 1 à 8, caractérisé en ce qu'au moins deux réservoirs (10) distants l'un de l'autre sont prévus et en ce que les réservoirs (10) sont disposés en ligne et peuvent de préférence être déplacés en ligne, plusieurs réservoirs (10) étant disposés à la façon d'un barillet de revolver et plusieurs magasins type barillet peuvent être disposés côte à côte de manière telle que les réservoirs (10) correspondants de chaque paire de réservoirs des magasins type barillet présentent entre eux la même distance que la distance entre les noyaux de fonderie à compléter.

10. Dispositif suivant la revendication 9, où chaque fois deux noyaux de fonderie (1) disposés côté à côte doivent être complétés par une pièce (6), caractérisé en ce que les réservoirs (10) sont disposés par paires diamétralement opposés autour d'un axe de rotation (26), et en ce que les réservoirs (10) opposés de chaque paire ont entre eux la même distance que la distance entre les noyaux de fonderie (1) positionnés, et en ce que de préférence huit réservoirs (10) sont prévus.

11. Dispositif suivant la revendication 9 ou 10, caractérisé en ce que les réservoirs (10) sont, par l'intermédiaire d'une table de commande circulaire, mobiles au-dessous d'un pont (28) fixe et peuvent être positionnés au-dessous d'une tubulure d'alimentation (16) montée dans le pont (28) et dirigée vers le dispositif de réception (18), et en ce que les pièces (6) peuvent être glissées au travers des évidements dans le pont (28) ou au travers la tubulure d'alimentation (16), le capteur (15) étant de préférence associé à la tubulure d'alimentation (16).

12. Dispositif suivant l'une quelconque des revendications de 1 à 11, caractérisé en ce que le manipulateur (8) présente deux dispositifs de réception (18) et en ce que les dispositifs de réception (18) sont disposés conformément à la position des paires de réservoirs (10) opposés, le dispositifs de réception (18) étant rigidement reliés par l'intermédiaire d'une traverse (30) tandis que l'installation de levage (19) supporte de préférence la traverse (30) en son milieu.

13. Dispositif suivant l'une quelconque des revendications de 1 à 12, caractérisé en ce que le dispositif de transfert (9) comprend une unité de guidage linéaire (31) sur laquelle est articulée l'installation de levage (19) du manipulateur (8) et en ce que l'unité de guidage (31) présente un cylindre linéaire sans tige de piston.

14. Dispositif suivant l'une quelconque des revendications de 1 à 13, caractérisé en ce que les pièces à placer sont des tamis (6), qui en tant que tamis dits de solidification peuvent être placés dans un évidement pratiqué de préférence dans le noyau de fonderie (1) inférieur d'un paquet de noyaux (5).
